# EUROPÄISCHE PATENTANMELDUNG

(11) **EP 4 696 644 A1**
(43) Veröffentlichungstag der Anmeldung: **18.02.2026**
(21) Anmeldenummer: 25196217.1
(22) Anmeldetag: 15.08.2025
(51) Int. Cl.: B67D 7/04, B67D 7/32, B67D 7/84

(54) **ENERGIEMODUL ZUR SAUBEREN BETANKUNG VON FAHRZEUGEN**

(30) Priorität: 15.08.2024 DE 102024123365
(71) Anmelder: Deutsche Tamoil GmbH, 20354 Hamburg (DE)
(72) Erfinder: Korzilius, Mark, 20149 Hamburg (DE)
(74) Vertreter: Heuking Kühn Lüer Wojtek PartGmbB

(57) **Zusammenfassung**

Die Erfindung betrifft ein Energiemodul (1) zur sauberen Betankung von Fahrzeugen (10) umfassend eine in ein Gehäuse (13) des Energiemoduls (1) integrierte Aufnahmevorrichtung (2) zumindest zur Halterung von Zapfpistolen (3) für den Betankungsvorgang der Fahrzeuge (10) und zumindest ein Luftmanagementsystem (6) zumindest zum Abblasen von Frischluft (FL) durch eine Belüftungsöffnung (61), die in einer Seite des Gehäuse zugewandt zum zu betankenden Fahrzeug (10) angeordnet ist, wobei die Belüftungsöffnung (61) und die Menge der abgeblasenen Frischluft (FL) so gestaltet sind, dass ein Luftstrom der abgeblasenen Frischluft (FL) etwaige Tank-Gase von dem Energiemodul (1) entfernt oder zumindest verdünnt.

## Beschreibung

### Gebiet der Erfindung

Die vorliegende Erfindung betrifft ein Energiemodul zur sauberen Betankung von Fahrzeugen umfassend ein Luftmanagementsystem zum Abblasen von Frischluft zur Entfernung oder Verdünnung etwaige Tank-Gase in der Nähe des Energiemoduls, ein Betankungs- und Versorgungssystem mit einem solchen Energiemodul, eine Tankstelle mit ein oder mehreren solchen Energiemodulen und ein Verfahren zum sauberen Betanken von Fahrzeugen unter Verwendung eines solchen Energiemoduls.

### Hintergrund der Erfindung

Eine Zapfsäule ist ein Apparat an einer Tankstelle, mit dem Kraftstoff und/oder Zusatzstoffe zur Abgasnachbehandlung in das zu betankende Fahrzeug eingefüllt werden. Das Zapfventil - im Nachfolgenden Zapfpistole genannt - ist über einen Tankschlauch mit der Zapfsäule verbunden. Die Zapfpistole ist das Gerät am vorderen Ende des Tankschlauchs, das in die Tanköffnung des Fahrzeugs eingeführt wird. Über das Zapfventil (Zapfpistole) wird der Kraftstoff in den Tank des Fahrzeugs, das ein Land-, Wasser- oder Luftfahrzeuges sein kann, gefüllt. Der Betankungsvorgang setzt dabei in der Regel Tank- oder andere Gase frei, die sich in der Umgebungsluft um die Zapfsäule herum anreichern und zu einem schlechten Geruch oder sogar einer Gesundheitsgefährdung des Benutzers der Zapfsäule auswirken können.

Im Stand der Technik wird versucht, die Belästigung des Tankenden beim Betankungsvorgang dadurch zu vermindern, dass die Zapfpistole eine eigene Gasabsaugung umfasst und/oder die Zapfpistole den Tankstutzen möglichst abdichtet, sodass zumindest weniger Tank-Gase aus dem Tankstutzen in die Umgebungsluft entweichen können. Dieser Vorgang verbessert zwar die Umgebungsluft, dennoch sind beim Tankvorgang die Tank-Gase weiterhin für jedermann riechbar vorhanden. Außerdem können Reste des Kraftstoffs aus der Zapfpistole nach Beendigung des Tankvorgangs herauslecken, was die Tankpistole und den Boden der Tankstelle mit Kraftstoff verdreckt, der dann weiterhin eine Quelle der Geruchsbelästigung des Benutzers beim Tankvorgang bildet.

Es wäre daher wünschenswert, eine Zapfsäule zur Verfügung zu haben, die es ermöglicht, den Betankungsvorgang durchzuführen, ohne dass der Benutzer dabei eine merkliche Belästigung durch Tank-Gase spüren muss.

### Zusammenfassung der Erfindung

Die Aufgabe der Erfindung besteht darin, eine Zapfsäule zur Verfügung zu stellen, die es ermöglicht, den Betankungsvorgang durchzuführen, ohne dass dabei der Benutzer eine merkliche Belästigung durch Tank-Gase spüren muss.

Die Aufgabe wird gelöst durch ein Energiemodul zur sauberen Betankung von Fahrzeugen umfassend eine in ein Gehäuse des Energiemoduls integrierte Aufnahmevorrichtung zumindest zur Halterung von Zapfpistolen für den Betankungsvorgang der Fahrzeuge und ein Luftmanagementsystem zumindest zum Abblasen von Frischluft durch eine Belüftungsöffnung, die in einer Seite des Gehäuse zugewandt zum zu betankenden Fahrzeug angeordnet ist, wobei die Belüftungsöffnung und die Menge der abgeblasenen Frischluft so gestaltet sind, dass ein Luftstrom der abgeblasenen Frischluft etwaige Tank-Gase von dem Energiemodul entfernt oder zumindest verdünnt.

Das Energiemodul ist dabei so gestaltet, dass es die Seite des Energiemoduls vorgibt (die dem zu betankenden Fahrzeug zugewandte Seite), auf der die zu betankenden Fahrzeuge für den Betankungsvorgang halten. Diese Vorgabe ergibt sich aus der Anordnung der Zapfpistolen und weiterer Komponenten des Energiemoduls (z.B. Schwenkarm, Anzeigevorrichtung etc.). Dadurch können das Luftmanagementsystem und die Belüftungsöffnung so aufgerichtet sein, dass die Frischluft in Richtung des zu betankenden Fahrzeugs abgeblasen werden kann.

Das Luftmanagementsystem umfasst dazu die notwendigen Komponenten zur Erzeugung eines Frischluftstroms, beispielsweise einen Kompressor zur Erzeugung des Luftstroms und eine Frischluftzufuhr zum Kompressor, beispielsweise durch eine Eintrittsöffnung auf der Rückseite des Energiemoduls, gegebenenfalls mit einem Frischluftfilter. Die Frischluft kann aber auch mittels eines Rohrleitungssystems von einem von der Tankstelle entfernten Ort oder von einer entfernten Position innerhalb der Tankstelle zum Energiemodul transportiert werden. Das Luftmanagementsystem kann dabei dauerhaft betrieben werden, um jederzeit eine ausreichende Menge an Frischluft in der Umgebung des Energiemoduls bereitzustellen oder es kann nur während eines Betankungsvorgangs betrieben werden. Im letzteren Fall wird das Luftmanagementsystem durch eine Steuereinheit zum Abblasen der Frischluft veranlasst, während ein Betankungsvorgang stattfindet. Die Feststellung, dass ein solcher Betankungsvorgang gerade stattfindet, kann durch eine Vielzahl an technischen Sensoren an oder um das Energiemodul festgestellt werden, beispielsweise durch Bodensensoren, die ein Fahrzeug vor dem Energiemodul detektieren, durch Durchflusssensoren, die einen Durchfluss an Kraftstoff zur Zapfpistole detektieren, durch Kontaktsensoren, die eine Entnahme einer Zapfpistole aus der Aufnahmevorrichtung detektieren oder durch andere Sensoranordnungen, die andere Triggersignale detektieren. Der oder die betreffenden Sensoren messen einen nahenden oder stattfindenden Betankungsvorgang an eine Steuereinheit, die das Luftmanagementsystem mit einem geeigneten Signal veranlasst, zumindest die Frischluft abzublasen. Bei weiteren Funktionen des Luftmanagementsystems können auch diese durch das Triggersignal veranlasst werden. Als Frischluft wird hier Luft aus einer schadstoffunbelasteten, natürlichen Umgebung bezeichnet. Frischluft wird insbesondere dann als angenehm empfunden, wenn diese Frischluft kühl und trocken ist und damit den Eindruck hoher Luftqualität erweckt.

Im Rahmen der Elektrifizierung der Fahrzeuge kann die ursprüngliche Zapfsäule auch um einen Stromanschluss zum Nachladen des Elektrofahrzeugs erweitert sein, sodass die Zapfsäule einerseits zum Betanken der Fahrzeuge mit flüssigen und/oder gasförmigen Kraftstoffen wie Benzin, Diesel oder Autogas (ggf. auch Wasserstoff), und andererseits ggf. auch zusätzlich zum Nachladen der Fahrzeugbatterien dienen kann. Flüssige Kraftstoffe sind dabei Benzin und Diesel. Daher wird die Zapfsäule in der vorliegenden Erfindung als Energiemodul bezeichnet, um die mögliche Option des zusätzlichen Stromtankens mit einzuschließen. Dieses Energiemodul könnte einerseits wie eine herkömmliche Tankstelle ausschließlich Kraftstoffe wie Benzin, Diesel und/oder Autogas (ggf. auch Wasserstoff) oder neben den Kraftstoffen zusätzlich auch Strom für die Betankung (Aufladung) von Batterien von Elektrofahrzeugen oder gegebenenfalls auch Zusatzstoffe zur Abgasnachbehandlung wie beispielsweise Add Blue bereitstellen.

Die Zapfpistole bezeichnet hierbei die Komponente, die in den Tankstutzen des zu betankenden Fahrzeugs eingeführt wird. Die Zapfpistole umfasst zusätzlich den Handgriff zum Freigeben bzw. Beenden des Betankens durch den Bediener, der die Zapfpistole am Handgriff halten kann. Die Zapfpistole kann hierbei jede für den Tankvorgang geeignete Form besitzen.

Die Aufnahmevorrichtung bezeichnet die Komponente der Zapfsäule, hier Energiemodul, die die Aufnahmeeinheiten umfasst, mit denen die Zapfpistole nach Beendigung des Betankens gehalten wird, bis der nächste Tankvorgang starten soll.

Eine saubere Betankung von Fahrzeugen bezeichnet dabei eine Betankung, bei der der Benutzer des Energiemoduls sich nicht mit Flüssigkeiten, z.B. Kraftstoff, beim Betankungsvorgang beschmutzt und/oder Flüssigkeit, z.B. Kraftstoff, aus der Zapfpistole die Umgebung der Tankstelle möglichst wenig verunreinigt und/oder eine Geruchsbelästigung verursacht. Jede verbleibende Verunreinigung an der Zapfpistole oder im Bereich um das Energiemodul herum kann eine Quelle einer Geruchsbelästigung für den Benutzer sein. Die Reinigung der Zapfpistole bezeichnet dabei einen Vorgang im Energiemodul, wo Kraftstoffverunreinigungen mit geeigneten Komponenten des Energiemoduls auf der Zapfpistole entfernt bzw. reduziert werden. Diese Maßnahme reduziert bereits die mögliche Belästigung eines Benutzers des Energiemoduls durch Tank-Gase, da sie Tank-Gase verursachende Rückstände beseitigt oder in ihrer Menge zumindest verringert. Um die Belästigung durch Tank-Gase weiter zu reduzieren, umfasst das Energiemodul hier erfinderisch ein Luftmanagementsystem zum Abblasen von Frischluft durch eine geeignet angeordnete Belüftungsöffnung. Gerade diese geordnete Frischluftzufuhr mit der damit verbundenen Verdrängung etwaiger Tank-Gase im Bereich um das Energiemodul herum verbessert die Luftqualität für den Benutzer des Energiemoduls stark.

Als Fahrzeuge im Rahmen der vorliegenden Erfindung werden sämtliche Fortbewegungsmittel bezeichnet, die für die Fortbewegung Kraftstoff aller Art benötigen. Beispielsweise sind Fahrzeuge Kraftfahrzeuge (2- oder mehrrädrige Fahrzeuge), Lastkraftwagen, Lokomotiven, Flugzeuge, Wasserfahrzeuge etc.

Das erfindungsgemäße Energiemodul stellt somit eine Zapfsäule zur Verfügung, die es ermöglicht, den Betankungsvorgang durchzuführen, ohne dass der Benutzer dabei eine merkliche Belästigung durch Tank-Gase spüren muss.

In einer Ausführungsform ist die Belüftungsöffnung in dem Gehäuse oberhalb der Aufnahmevorrichtung so angeordnet, dass die Frischluft von oben über die Aufnahmevorrichtung hinweg nach unten in Richtung eines Bereichs zur Betankung des Fahrzeugs abgeblasen wird. Damit werden etwaige Tank-Gase mit dem Frischluftstrom in Richtung des Bodens mitgenommen bzw. weggeblasen. Damit werden diese etwaigen Tank-Gase nicht mehr wahrnehmbar für den Benutzer des Energiemoduls, da sich dessen Nase auf einer höheren Position befindet. Die Richtungsangabe "unten" bezeichnet eine Richtung zum Boden hin.

In einer weiteren Ausführungsform umfasst die Aufnahmevorrichtung mehrere Aufnahmeeinheiten zur Halterung von Zapfpistolen und die Belüftungsöffnung erstreckt sich in horizontaler Richtung oberhalb der Aufnahmeeinheiten über alle Aufnahmeeinheiten hinweg. Die Angabe "oberhalb" bezeichnet eine Position, die weiter von Boden entfernt ist als die Referenzposition, zu der die andere Position oberhalb angeordnet ist. Da die Aufnahmeeinheiten in Griffhöhe des Benutzers angeordnet sind, kann die Belüftungsöffnung oberhalb der Aufnahmeeinheiten den Benutzer direkt mit Frischluft versorgen und andererseits etwaige Tank-Gase aus diesem Bereich verdrängen. Dies gilt für alle Aufnahmeeinheiten, da die Belüftungsöffnung die Frischluft oberhalb von allen Aufnahmeeinheiten ausströmen lassen kann. Dadurch wird das Frischluftempfinden des Benutzers verbessert.

Früher bestanden die Aufnahmevorrichtung bzw. Aufnahmeeinheit im Stand der Technik in der Regel aus einem Haken, in den der Handgriff der Zapfpistole gehängt wird. Der Haken war als Schalter ausgebildet, so dass das Gewicht der Zapfpistole den Haken nach unten bewegte und damit die Kraftstoffzufuhr in den Tankschlauch unterbracht. Heutzutage ist die Aufnahmevorrichtung bzw. Aufnahmeeinheit im Stand der Technik in der Regel eine Schiene mit einer Öffnung nach oben, in die die Zapfpistole eingeschoben und mit dem offenen Tankrohr (vorderes Ende der Zapfpistole) nach oben darin gehalten wird. Da die Zapfpistole von der Tankposition mit nach unten in den Tankstutzen eingeführtem Tankrohr (vorderes Ende der Zapfpistole) in die Rastposition an der Zapfsäule mit nach oben ausgerichtetem Tankrohr bewegt werden muss, verbleiben in der Regel ein paar Tropfen Kraftstoff nach Beendigung des Tankvorgangs im Tankrohr und laufen aus diesem bei der Bewegung der Zapfpistole während des Schwenk des Tankrohrs in eine Ausrichtung nach oben außen über das Tankrohr und den Rest des Zapfpistole inklusive dem Handgriff. Daher kann in einer Ausführungsform des Energiemoduls die Ausrichtung der Aufnahmeeinheit in der Aufnahmevorrichtung und der so davon gehaltenen Zapfpistole so gestaltet sein, dass das Tankrohr der Zapfpistole in der Aufnahmeeinheit in einer Ausrichtung nach unten gehalten wird, sodass kein Kraftstoff mehr über das äußere Tankrohr in Richtung der restlichen Komponenten der Zapfpistole laufen kann. Dadurch bleibt die Zapfpistole auch nach vielfachem Gebrauch sauber, was die Geruchsbelästigung des Benutzers beim Tankvorgang weiter verringert. Die Aufnahmeeinheit ist dabei so geformt, dass sie die jeweilige zugeordnete Zapfpistole aufnehmen kann und dabei zu deren Halterung passend umschließt. Dieser Pass-Sitz hat hierbei ausreichend Spiel, sodass das Einführen der Zapfpistole in die Aufnahmeeinheit erleichtert wird.

In einer weiteren Ausführungsform besitzt das Energiemodul eine einem Benutzer des Energiemoduls zugewandte Frontfläche, die in geeigneter Höhe eine zurückspringende Einbuchtung besitzt, in der die Aufnahmevorrichtung und darüber die Belüftungsöffnung angeordnet sind. Dadurch befinden sich einerseits die von den Aufnahmeeinheiten gehalterten Zapfpistolen in einer Position, in der die Zapfpistolen nicht über die Frontfläche in Richtung des Benutzers herausragen. Auf diese Weise ist das Risko für den Benutzer, sich an hervorstehenden Kanten zu stoßen oder zu verletzen, deutlich reduziert. Diese Anordnung trägt damit zur Gerätesicherheit des Energiemoduls bei. Andererseits kann die Belüftungsöffnung etwaige Tank-Gase aus der Aufnahmevorrichtung hinausblasen, sodass eine Geruchsbelästigung durch Tank-Gase in diesem Bereich verhindert wird. Die Einbuchtung bewirkt durch ihre Form, dass der Luftstrom aus der Belüftungsöffnung gezielt etwaige Tank-Gase von den in den Aufnahmeeinheiten gehalterten Zapfpistolen wegblasen kann.

In einer weiteren Ausführungsform ist das Luftmanagementsystem des Weiteren für eine Absaugung von Umgebungsluft durch eine in Bodennähe, vorzugsweise unterhalb einer Kniehöhe eines Benutzers des Energiemoduls, angeordnete Absaugöffnung vorgesehen, wobei auch die Absaugöffnung in der Seite des Gehäuses des Energiemoduls angeordnet ist, die dem zu betankenden Fahrzeug zugewandt ist. Eine Bodennähe wäre bereits bei einer Absaugöffnung angeordnet nicht höher als 80cm, vorzugsweise 70cm, besonders bevorzugt 60cm gemessen vom Boden aus erreicht. Die mittlere Kniehöhe bei erwachsenen Männern beträgt typerweise zwischen 50 und 55 cm, bei erwachsenen Frauen zwischen 47 und 50 cm. Unterhalb der Kniehöhe wäre somit in jedem Fall bei einer Absaugöffnung angeordnet unterhalb von 45cm gemessen ab Bodenhöhe erreicht. Dadurch werden geruchsbelästigende Tank-Gase nicht nur vom Benutzer des Energiemoduls weggeblasen, sondern aktiv aus dem Bereich des Energiemoduls entfernt. Damit können diese später nicht wieder aufgrund von Luftbewegungen nach oben steigen und dann später doch wieder von einem nachfolgenden Benutzer wahrgenommen werden. Damit bleibt der Bereich um das Energiemodul auch für nachfolgende Benutzer sauber und mit Frischluft versorgt. Als Umgebungsluft wird die vor der Zugabe von Frischluft in der Umgebung des Energiemoduls vorhandene Luft (ggf. belastet mit Tank-Gasen) und/oder die Mischung von Frischluft und Tank-Gasen oder anderen ungewünschten bezeichnet. Die angesaugte Luft wird durch geeignete Filter, z.B. Aktivkohle, geführt und dabei gereinigt, bzw. von Gerüchen befreit.

In einer weiteren Ausführungsform erstreckt sich die Absaugöffnung in horizontaler Richtung über die gesamte Breite der dem zu betankenden Fahrzeug zugewandten Seite des Gehäuses des Energiemoduls, in dem sich zumindest die Zapfpistolen befinden. Damit wird die aktive Entfernung von möglichen Tank-Gasen weiter verbessert, um ein Frischeempfinden des Benutzers auf einem hohen Niveau zu halten.

In einer weiteren Ausführungsform umfasst das Luftmanagementsystem des Weiteren ein Duftmodul, das dazu vorgesehen ist, Duftmoleküle der Frischluft, die durch die Belüftungsöffnung abgeblasenen wird, beizumischen. Dieser zusätzliche Duft soll das Frischluftempfinden der Benutzer weiter verbessern. Beispielsweise könnten Aromaöle in dem Duftmodul zerstäubt und dem Frischluftstrom beigemischt werden. In einer weiteren Ausführungsform ist das Duftmodul dazu so angeordnet, dass es die Duftmoleküle in einer Richtung senkrecht zur Richtung des Luftstroms der Frischluft aussendet. Damit dringen die Duftmoleküle in weite Bereiche des Frischluftstroms ein und werden von diesem mitgenommen und räumlich verteilt.

In einer weiteren Ausführungsform ist das Luftmanagementsystem mit einer Steuereinheit des Energiemoduls, die auch den Tankvorgang steuert, verbunden und wird durch die Steuereinheit angesteuert, um seine Funktionen auszuführen, sobald ein Tankvorgang beginnt, vorzugsweise sobald eine Zapfpistole aus der Aufnahmevorrichtung entnommen wurde. Somit kann die Frischluftzufuhr (ggf. mit Beimischung von Duftmolekülen) durch die Steuereinheit genau auf die Zeitdauer des Tankvorgangs abgestimmt werden, was Ressourcen beim Betrieb schont. Die Steuereinheit kann einen oder mehrere Prozessoren umfassen, auf denen das Steuerprogramm installiert ist und dort ausgeführt wird.

In einer weiteren Ausführungsform weist das Energiemodul auf der dem zu betankenden Fahrzeug zugewandten Seite eine in Richtung des Fahrzeugs geöffnete V-Form mit ersten und zweiten V-Schenkeln auf, vorzugsweise besitzt die V-Form einen rechten Winkel zwischen den V-Schenkeln. Dadurch wird dem Benutzer beim Betanken ein sicherer und geräumiger Aufenthaltsplatz im V-Winkel abgeschirmt vom Fahrzeug angeboten, in dem er zwischen Fahrzeug und Energiemodul alle notwendigen Handlungen ausführen kann. Die V-Form führt auch dazu, dass Tank-Gase von dem Frischluftstrom gezielt aus der V-Form entfernt werden können, da die Schenkel einen Strömungskanal von dem Energiemodul weg definieren.

In einer weiteren Ausführungsform ist die Aufnahmevorrichtung und zumindest die Belüftungsöffnung, vorzugsweise auch die Absaugöffnung, im ersten V-Schenkel angeordnet. Dies ist der Schenkel, in dem sich die Zapfpistolen befinden und möglicherweise Tank-Gase emittieren. Somit werden die Tank-Gase gleich am Entstehungsort entfernt.

In einer weiteren Ausführungsform ist das Duftmodul im zweiten V-Schenkel angeordnet. Hierdurch können die Duftmoleküle den Frischluftstrom durchdringen und verteilen sich damit großflächig, zumal sie dadurch nicht direkt in den Bereich der Absaugöffnung ausgesendet werden.

In einer weiteren Ausführungsform ist eine Anzeigevorrichtung zur Bedienung des Energiemoduls und/oder zur Anzeige von Betankungsparametern im zweiten V-Schenkel angeordnet. Die Aufnahmevorrichtung mit den ein oder mehreren Aufnahmeeinheiten kann dagegen im ersten V-Schenkel angeordnet sein. Durch die räumliche Trennung der Anordnung der Zapfpistolen und der Anzeigevorrichtung kann die Anzeigevorrichtung entsprechend groß und in geeigneter Höhe angeordnet werden, um dem Benutzer den besten Bedienungskomfort bereitzustellen.

In einer weiteren Ausführungsform stellt je ein Tankschlauch eine Verbindung zu jeder Zapfpistolen zur Versorgung mit Kraftstoff zum Betanken des Fahrzeugs her, wobei der oder die Tankschläuche eine hinreichende Länge besitzen, um sowohl Fahrzeuge mit Fahrer-seitig als auch Beifahrer-seitig angeordneten Tankstutzen gleichermaßen betanken zu können, wobei mindestens einer der Tankschläuche, vorzugsweise alle Tankschläuche, zumindest bereichsweise durch einen Schwenkarm unterlagert sind, um den Tankschlauch oberhalb des Fahrzeugs über das Fahrzeug hinüber auch zu dem auf einer vom Energiemodul abgewandten Seite des Fahrzeugs angeordneten Tankstutzen führen zu können. Mit einem Energiemodul mit einem solchen Schwenkarm lassen sich Fahrzeuge unabhängig von der Positionierung des Tankstutzens am Fahrzeug gleichermaßen einfach und ohne Zusatzhandlungen betanken. Ein Umparken der Fahrzeuge bei einem Tankstutzen auf der "falschen" Seite relativ zur Tanksäule wird hiermit unnötig. Der Betankungsvorgang wird damit vereinfacht und Rangierarbeiten auf der Tankstelle vermieden. Die Tankschläuche müssen zudem nicht mehr auf deren Maximallänge aus der Tanksäule gezogen werden, um entfernte Tankstutzen zu erreichen, was das Material der Tankschläuche und deren Aufhängung in der Tanksäule schont. Der Schwenkarm ist dabei in einem Bereich des Tankschlauchs zwischen dem Bedien- und Anzeigeteil und der jeweiligen Zapfpistole angeordnet. Damit braucht mit dem Schwenkarm nur der Tankschlauch, nicht aber das Bedien- und Anzeigeteil der Tanksäule bewegt werden, was eine einfachere Schwenkarmkonstruktion ermöglicht.

**In** einer weiteren Ausführungsform sind alle Tankschläuche des Energiemoduls durch separat voreinander bewegliche und übereinander angeordnete Schwenkarme jeweils individuell unterlagert. Damit wird das zu bewegende Gewicht des Schwenkarms beim Verschwenken auf lediglich den zu benutzenden Tankschlauch mit individuellem Schwenkarm reduziert, was die Mechanik des Schwenkarms schont.

**In** einer weiteren Ausführungsform umfasst der Schwenkarm zwei gegeneinander bewegliche Glieder, wovon ein erstes Glied mit einem ersten Ende im Bereich einer oberen Kante des Energiemoduls am Energiemodul schwenkbar befestigt ist und ein zweites Glied mit seinem ersten Ende am zweiten Ende des ersten Glieds schwenkbar befestigt ist und der Tankschlauch mit Zapfpistole am zweiten Ende des zweiten Glieds für eine Betankung des Fahrzeugs herausgeführt ist. Durch diese zwei-gliedrige Ausführung erhält der Schwenkarm einen zusätzlichen Bewegungsfreiheitsgrad, wodurch der Schwenkarm flexibler an seine gewünschte Position bewegt werden kann.

In einer weiteren Ausführungsform besitzen zumindest die zweiten Glieder der Schwenkarme bei mehreren separat voneinander beweglichen und übereinander angeordneten Schwenkarmen geeignet unterschiedliche Längen, sodass die durch die Schwenkarme geführten Tankschläuche in Richtung der Zapfpistolen nicht miteinander kollidieren können, wenn die Zapfpistolen in die Aufnahmeeinheiten eingesetzt sind. Dies steigert den Bedienungskomfort bei schonender Behandlung der einzelnen Komponenten. In anderen Ausführungsformen können auch die ersten Glieder unterschiedliche Länge besitzen.

In einer weiteren Ausführungsform ist das erste Glied mit seinem ersten Ende an einer Position im Bereich einer oberen Kante befestigt, die die kürzeste Distanz vom Energiemodul zum zu betankenden Fahrzeug aufweist. Damit können die weitesten Strecken mit dem Schwenkarm überbrückt werden, wobei diese Ausführungsform sowohl für flache als auch für hohe Autos geeignet ist.

In einer weiteren Ausführungsform umhüllt der Schwenkarm den Tankschlauch zumindest auf dessen Unterseite und an den Seiten. Damit wird verhindert, dass der Tankschlauch bei der Bewegung des Schwenkarms vom Schwenkarm ungewollt heruntergleiten kann.

In einer weiteren Ausführungsform sind die Längen von Tankschlauch und Schwenkarm so bemessen, dass die Zapfpistole nicht einen Boden um das Energiemodul herum berühren kann. Das schont einerseits die Zapfpistole vor ungewollten Beschädigungen durch Kollision mit dem Boden und erhöht andererseits den Bedienungskomfort, da die Zapfpistole bereits auf einer für den Benutzer geeigneten Höhe angeboten werden kann.

Die Erfindung betrifft des Weiteren ein Betankungs- und Versorgungssystem umfassend ein erfindungsgemäßes Energiemodule zur sauberen Betankung von Fahrzeugen und einen Abgabeautomaten für Lebensmittel, der zusammen mit dem Energiemodul im Bereich angeordnet ist, der für die Betankung der Fahrzeuge vorgesehen ist.

Der Bereich, der für die Betankung der Fahrzeuge vorgesehen ist, umfasst zumindest den Bereich, in dem Fahrzeuge für eine Betankung mit dem Energiemodul anhalten und in dem Verschmutzungen durch die Betankung auftreten können. Diese Verschmutzungen können dabei auch Geruchsbelästigungen durch Abgase bei oder nach der Betankung sein.

Der Abgabeautomat bezeichnet jegliches Gerät, das dafür geeignet ist, dem Benutzer des Energiemoduls ohne weiteres Hilfspersonal Waren auszugeben. Solche Lebensmittelautomaten sind dem Fachmann vom Grundsatz her bekannt. Lebensmittel bezeichnen hier Waren, die essbar oder trinkbar sind. Der Abgabeautomat könnte dabei auch andere Waren an die Benutzer abgeben, die keine Lebensmittel sind.

Es ist für den Genuss der vom Abgabeautomaten erhaltenen Lebensmittel für den Benutzer sehr vorteilhaft, wenn sich der Benutzer beim Betankungsvorgang am Energiemodul nicht verschmutzt und beispielsweise mit sauberen Händen in einer sauberen Umgebungsluft die Lebensmittel in Empfang nehmen kann. Zusätzlich ist es für den Genuss der Lebensmittel vorteilhaft, wenn es keine oder nur stark reduzierte Verunreinigungen im Bereich der Betankung gibt, sodass auch Geruchsbelästigungen durch Flüssigkeiten, z.B. Kraftstoff, beim Erhalt der Lebensmittel unterhalb einer wahrnehmbaren Schwelle liegen.

Dieses wird mit dem erfindungsgemäßen Energiemodul als Teil des Betankungs- und Versorgungssystems erreicht, in dem u.a. belästigende Tank-Gase durch das Luftmanagementsystem entfernt werden.

In einer Ausführungsform des Betankungs- und Versorgungssystems bilden das Energiemodul und der Abgabeautomat eine bauliche Einheit, vorzugsweise besitzen sie ein gemeinsames Gehäuse. Eine solches Betankungs- und Versorgungssystem stellt eine kompakte Einheit zur Versorgung der Benutzer mit Kraftstoff und anderen auf der Fahrt benötigten Waren dar und ermöglicht eine einfache Rundumversorgung des Benutzers.

In einer weiteren Ausführungsform des Betankungs- und Versorgungssystems weist das Energiemodul auf der dem zu betankenden Fahrzeug zugewandten Seite eine in Richtung des Fahrzeugs geöffnete V-Form mit ersten und zweiten V-Schenkeln auf, wobei eine im zweiten V-Schenkel angeordnete Anzeigevorrichtung auch zur Bedienung des Abgabeautomaten vorgesehen ist. Durch die kombinierte Nutzung der Anzeigevorrichtung zur Unterstützung nicht nur des Betankungsvorgangs, sondern auch des Abgabevorgangs für Lebensmittel und ggf. anderen Waren werden die Komponenten des Energiemoduls und des Abgabeautomaten effektiv genutzt und beiden Einheiten können mit reduzierter Anzeigeinfrastruktur betrieben werden, was technische Ressourcen einzusparen hilft.

Die Erfindung betrifft des Weiteren eine Tankstelle mit ein oder mehreren erfindungsgemäßen Energiemodulen zur sauberen Betankung von Fahrzeugen und/oder ein oder mehrere erfindungsgemäßen Betankungs- und Versorgungssystem. Die voranstehend beschriebenen Vorteile werden in der Tankstelle kumulativ für die Tankstelle durch alle verwendeten Energiemodule bzw. Betankungs- und Versorgungssystem erreicht.

Die Erfindung betrifft des Weiteren ein Verfahren zum sauberen Betanken von Fahrzeugen unter Verwendung eines erfindungsgemäßen Energiemoduls mit einer in ein Gehäuse des Energiemoduls integrierten Aufnahmevorrichtung zumindest zur Halterung von Zapfpistolen für den Betankungsvorgang der Fahrzeuge und einem Luftmanagementsystem zumindest zum Abblasen von Frischluft durch eine Belüftungsöffnung, die in einer Seite des Gehäuse zugewandt zum zu betankenden Fahrzeug angeordnet ist, umfassend nachfolgende Schritte:
- Starten des Betankungsvorgangs des Fahrzeugs sowie des Luftmanagementsystems zusammen mit dem Betankungsvorgang;
- Abblasen von Frischluft mittels des Luftmanagementsystems durch die Belüftungsöffnung, so dass ein Luftstrom der abgeblasenen Frischluft etwaige Tank-Gase von dem Energiemodul entfernt oder zumindest verdünnt; und
- Stoppen des Abblasens der Frischluft nach Beendigung des Betankungsvorgangs des Fahrzeugs.

Ein gemäß dem obigen Verfahren betriebenes Energiemodul ermöglicht ein sauberes Betanken von Fahrzeugen, ohne dass der Benutzer dabei eine merkliche Belästigung durch Tank-Gase spüren muss.

In einer Ausführungsform umfasst das Verfahren die weiteren Schritte:
- Absaugen von Umgebungsluft durch das Luftmanagementsystem mittels einer in Bodennähe, vorzugsweise unterhalb einer Kniehöhe eines Benutzers des Energiemoduls, angeordneten Absaugöffnung, wobei auch die Absaugöffnung in der Seite des Gehäuses angeordnet ist, die dem zu betankenden Fahrzeug zugewandt ist,
   und/oder
- Beimischen von Duftmolekülen in die Frischluft, die durch die Belüftungsöffnung abgeblasenen wird, durch ein Duftmodul des Luftmanagementsystems.

Durch die beigemischten Duftmoleküle verbessert sich der Frischlufteindruck für den Benutzer des Energiemoduls.

In einer weiteren Ausführungsform des Verfahrens wird der Schritt des Startens des Luftmanagementsystems durch eine Steuereinheit des Energiemoduls, die auch den Tankvorgang steuert, ausgeführt, vorzugsweise sobald eine Zapfpistole aus der Aufnahmevorrichtung entnommen wurde. Somit kann die Frischluftzufuhr (ggf. mit Beimischung von Duftmolekülen) durch die Steuereinheit genau auf die Zeitdauer des Tankvorgangs abgestimmt werden, was Ressourcen beim Betrieb schont.

In einer Ausführungsform umfasst das Verfahren den weiteren Schritt des Ausschwenkens eines Schwenkarms, in dem ein Tankschlauch bereichsweise unterlagert zur Zapfpistole geführt ist, um sowohl Fahrzeuge mit Fahrer-seitig als auch Beifahrer-seitig angeordnetem Tankstutzen gleichermaßen betanken zu können, indem der Tankschlauch oberhalb des Fahrzeugs über das Fahrzeug hinüber zu dem auf einer vom Energiemodul abgewandten Seite des Fahrzeugs angeordneten Tankstutzen geführt wird. Der Begriff "gleichermaßen" bezeichnet die gleiche durch den Benutzer auszuführende Handlung, nämlich des Greifens der vom Schwenkarm angebotenen Zapfpistole unabhängig, wo sich der Tankstutzen am Fahrzeug befindet. Es ist also kein Herauszerren des Tankschlauchs aus dem Energiemodul zum Erreichen des Tankstutzens auf der von dem Energiemodul abgewandten Seite des Fahrzeugs mehr notwendig. Der Schwenkarm überbrückt die Strecke über das Fahrzeugs hinweg, sodass die Handlung für den Benutzer auf beiden Seiten des Fahrzeugs den gleichen einfachen Ablauf beinhaltet.

Der Begriff "ein", "einer" oder "eine" bezeichnet bei der hier vorliegenden Erfindung nicht eine bestimmte Anzahl der damit bezeichneten betreffenden Komponenten, sondern schließt explizit die Möglichkeit mit ein, dass der beanspruchte Gegenstand neben der einen Komponente auch ein oder mehrere weitere dieser Komponenten umfassen kann. Somit ist der Begriff auch als "ein oder mehrere" zu verstehen. Ist dagegen die Anzahl der spezifizierten Komponenten gleich 1 gemeint, wird dies mit "genau ein/eine/einer" bezeichnet.

Die voranstehend beschriebenen Ausführungsformen können vom Fachmann im Rahmen der erfindungsgemäßen Lehre beliebig miteinander auch abweichend von den Anspruchsrückbezügen kombiniert werden.

### Kurze Beschreibung der Zeichnungen

- Fig.1:: eine Ausführungsform des erfindungsgemäßen Energiemoduls zum sauberen Betanken von Fahrzeugen;
- Fig.2:: eine Ausführungsform des erfindungsgemäßen Energiemoduls mit ausgeschwenktem Schwenkarm zur Betankung von Fahrzeugen mit fahrerseitigen oder beifahrerseitigen Tankstutzen;
- Fig.3:: eine Ausführungsform eines erfindungsgemäßen Betankungs- und Versorgungssystems zum sauberen Betanken von Fahrzeugen und zum Abgeben von Lebensmitteln;
- Fig.4:: eine schematische Darstellung einer Ausführungsform der erfindungsgemäßen Tankstelle zum sauberen Betanken von Fahrzeugen; und
- Fig.5:: eine Ausführungsform des erfindungsgemäßen Verfahrens zum sauberen Betanken von Fahrzeugen.

### Detaillierte Beschreibung der Zeichnungen

Die hier gezeigten Ausführungsformen stellen nur Beispiele für die vorliegende Erfindung dar und dürfen daher nicht einschränkend verstanden werden. Alternative durch den Fachmann in Erwägung gezogene Ausführungsformen sind gleichermaßen vom Schutzbereich der vorliegenden Erfindung umfasst.

Fig.1 zeigt eine Ausführungsform des erfindungsgemäßen Energiemoduls 1 zum sauberen Betanken von Fahrzeugen 10 umfassend eine in ein Gehäuse 13 des Energiemoduls 1 integrierte Aufnahmevorrichtung 2 zumindest zur Halterung von Zapfpistolen 3 für den Betankungsvorgang der Fahrzeuge 10 und ein Luftmanagementsystem 6 zumindest zum Abblasen von Frischluft FL durch eine Belüftungsöffnung 61, die in einer Seite des Gehäuses zugewandt zum zu betankenden Fahrzeug 10 angeordnet ist. Die Belüftungsöffnung 61 und die Menge der abgeblasenen Frischluft FL sind dabei so gestaltet, dass ein Luftstrom der abgeblasenen Frischluft FL etwaige Tank-Gase von dem Energiemodul 1 entfernt oder zumindest verdünnt. Die Belüftungsöffnung 61 ist dabei in dem Gehäuse 13 oberhalb der Aufnahmevorrichtung 2 so angeordnet, dass die Frischluft FL von oben über die Aufnahmevorrichtung 2 hinweg nach unten in Richtung eines Bereichs BR zur Betankung des Fahrzeugs 10 abgeblasen wird. Die Aufnahmevorrichtung 2 hat hier mehrere Aufnahmeeinheiten 21 zur Halterung von Zapfpistolen 3. Daher erstreckt sich die Belüftungsöffnung 61 in horizontaler Richtung oberhalb der Aufnahmeeinheiten 21 über alle Aufnahmeeinheiten 21 hinweg. Das Energiemodul 1 besitzt eine einem Benutzer des Energiemoduls 1 zugewandte Frontfläche 4, die in geeigneter Höhe eine zurückspringende Einbuchtung 41 besitzt, in der die Aufnahmevorrichtung 2 und darüber die Belüftungsöffnung 61 angeordnet sind. Das Luftmanagementsystem 6 ist des Weiteren für eine Absaugung von Umgebungsluft UL durch eine in Bodennähe unterhalb einer Kniehöhe eines Benutzers des Energiemoduls 1 angeordnete Absaugöffnung 62 vorgesehen. Hier ist auch die Absaugöffnung 62 in der Seite 12, 13a des Gehäuses 13 angeordnet, die dem zu betankenden Fahrzeug 10 zugewandt ist, und erstreckt sich in horizontaler Richtung über die gesamte Breite der dem zu betankenden Fahrzeug 10 zugewandten Seite 12, 13a. Das Luftmanagementsystem 6 umfasst des Weiteren ein Duftmodul 63, das dazu vorgesehen ist, Duftmoleküle der Frischluft FL, die durch die Belüftungsöffnung 61 abgeblasenen wird, beizumischen. Das Luftmanagementsystem 6 ist mit einer Steuereinheit 9 des Energiemoduls 1, die auch den Tankvorgang steuert, verbunden und wird durch die Steuereinheit 9 angesteuert, um seine Funktionen auszuführen, sobald ein Tankvorgang beginnt, vorzugsweise sobald eine Zapfpistole 3 aus der Aufnahmevorrichtung 2 entnommen wurde. Das Energiemodul 1 weist hier auf der dem zu betankenden Fahrzeug 10 zugewandten Seite 12 eine in Richtung des Fahrzeugs 10 geöffnete V-Form mit ersten und zweiten V-Schenkeln 12a, 12b auf, wobei die V-Form hier einen rechten Winkel zwischen den V-Schenkeln 12a, 12b besitzt. Hierbei sind die Aufnahmevorrichtung 2, die Belüftungsöffnung 61 und auch die Absaugöffnung 62 im ersten V-Schenkel 12a angeordnet, während das Duftmodul 63 im zweiten V-Schenkel 12b angeordnet ist. Eine Anzeigevorrichtung 8 zur Bedienung des Energiemoduls 1 und/oder zur Anzeige von Betankungsparametern ist ebenfalls im zweiten V-Schenkel 12b angeordnet.

Fig.2 zeigt eine Ausführungsform des erfindungsgemäßen Energiemoduls 1 mit ausgeschwenktem Schwenkarm 7 zur Betankung von Fahrzeugen 10 mit fahrerseitigen und beifahrerseitigen Tankstutzen 20. Um die Unterschiede deutlich zu machen, ist hier ein Fahrzeug 10 mit beiderseitigen Tankstutzen 20 dargestellt. Natürlich besitzt das Fahrzeug 10 in der Realität nur einen Tankstutzen 20, je nach Ausführung fahrerseitig oder beifahrerseitig. Hierbei stellt je ein Tankschlauch 5 eine Verbindung zu jeder Zapfpistole 3 zur Versorgung mit Kraftstoff zum Betanken des Fahrzeugs 10 her, wobei der oder die Tankschläuche 5 eine hinreichende Länge L besitzen, um sowohl Fahrzeuge 10 mit Fahrer-seitig als auch Beifahrer-seitig angeordnetem Tankstutzen 20 gleichermaßen betanken zu können. Hierbei sind alle Tankschläuche durch separat voreinander bewegliche und übereinander angeordnete Schwenkarme 7 jeweils individuell unterlagert, um den Tankschlauch 5 oberhalb des Fahrzeugs 10 über das Fahrzeug 10 hinüber auch zu dem auf einer vom Energiemodul 1 abgewandten Seite des Fahrzeugs 1 angeordneten Tankstutzen 20 führen zu können. Der jeweilige Schwenkarm 7 umfasst zwei gegeneinander bewegliche Glieder 71, 72, wovon ein erstes Glied 71 mit einem ersten Ende 71a im Bereich einer oberen Kante 11 des Energiemoduls 1 am Energiemodul 1 schwenkbar befestigt ist. Ein zweites Glied 72 ist mit seinem ersten Ende 72a am zweiten Ende 71b des ersten Glieds 71 schwenkbar befestigt. Der Tankschlauch 5 mit Zapfpistole 3 ist am zweiten Ende 72b des zweiten Glieds 72 für eine Betankung des Fahrzeugs 10 herausgeführt. Die zweiten Glieder 72 der Schwenkarme 7 besitzen bei mehreren separat voneinander beweglichen und übereinander angeordneten Schwenkarmen 7 unterschiedliche Längen, sodass die durch die Schwenkarme 7 geführten Tankschläuche 5 in Richtung der Zapfpistolen 3 nicht miteinander kollidieren können, wenn die Zapfpistolen 3 in die Aufnahmeeinheiten 21 eingesetzt sind. Die jeweiligen ersten Glieder 71 der Schwenkarme 7 sind mit ihren jeweiligen ersten Enden 71a an einer jeweiligen Position 11a im Bereich einer oberen Kante 11 befestigt, die die kürzeste Distanz vom Energiemodul 1 zum zu betankenden Fahrzeug 10 aufweist. Der Schwenkarm 7 umhüllt dabei den Tankschlauch auf dessen Unterseite und an den Seiten davon. Hierbei sind die Längen der Tankschlauch 5 und der Schwenkarme 7 so bemessen, dass die jeweilige Zapfpistole 3 nicht den Boden um das Energiemodul 1 herum berühren kann. Das Luftmanagementsystem 6 des Energiemoduls 1 umfasst hier des Weiteren ein Duftmodul 63, das dazu vorgesehen ist, Duftmoleküle der Frischluft FL, die durch die Belüftungsöffnung 61 abgeblasenen wird, beizumischen. Das Duftmodul 63 ist dabei so angeordnet, dass es die Duftmoleküle in einer Richtung senkrecht zur Richtung des Luftstroms der Frischluft FL aussendet. Hierbei sind die Aufnahmevorrichtung 2, die Belüftungsöffnung 61 und auch die Absaugöffnung 62 im ersten V-Schenkel 12a angeordnet, während das Duftmodul 63 im zweiten V-Schenkel 12b angeordnet ist.

Fig.3 zeigt eine Ausführungsform eines erfindungsgemäßen Betankungs- und Versorgungssystems 100 zum sauberen Betanken von Fahrzeugen 10 und zum Abgeben von Lebensmitteln umfassend ein erfindungsgemäßes Energiemodule 1 zur sauberen Betankung von Fahrzeugen 10 und einen Abgabeautomaten 110 für Lebensmittel, der zusammen mit dem Energiemodul 1 im oder am Bereich **BR** angeordnet ist, der für die Betankung der Fahrzeuge 10 vorgesehen ist. Hierbei bilden das Energiemodul 1 und der Abgabeautomat 110 eine bauliche Einheit, indem sie auch ein gemeinsames Gehäuse 120 besitzen. Hierbei weist das Energiemodul 1 auf der dem zu betankenden Fahrzeug zugewandten Seite 12 eine in Richtung des Fahrzeugs 10 geöffnete V-Form mit ersten und zweiten V-Schenkeln 12a, 12b aufweist, wobei eine im zweiten V-Schenkel 12b angeordnete Anzeigevorrichtung 8 auch zur Bedienung des Abgabeautomaten 110 vorgesehen ist. Das Fenster 130 im Ausgabeautomaten 110 dient der Ausgabe für Lebensmittel. Der Ausgabeautomat 110 kann hier auch andere Waren zur Ausgabe bereitstellen, die keine Lebensmittel sind.

Die in den Figure 1 - 3 gezeigten Schwenkarme und Aufhängungen der Tankschläuche sowie der Zapfpistolen sind hier rein optional. Die Darstellung des Luftmanagementsystems 6 mit den gezeigten Belüftungsöffnungen 61, Absaugöffnung 62, und Duftmodule 63 gilt gleichermaßen auch für andere Energiemodule, die beispielsweise keine Schwenkarme besitzen, sondern die Tankschläuche von der Vorderseite des Energiemoduls bis zur Zapfpistole auf andere Weise leiten und unterstützen.

Fig.4 zeigt eine schematische Darstellung einer Ausführungsform der erfindungsgemäßen Tankstelle 200 zum sauberen Betanken von Fahrzeugen 10 mit zwei erfindungsgemäßen Energiemodulen 1 und zwei erfindungsgemäßen Betankungs- und Versorgungssysteme 100 mit jeweils dazwischen angeordneten Bereichen BR für die Betankung von Fahrzeugen 10. In anderen Ausführungsformen kann die Tankstelle 200 auch eine andere Anzahl an Energiemodulen 1 und Betankungs- und Versorgungssystemen 100 gegebenenfalls in einer anderen räumlichen Positionierung zueinander umfassen. Die Frischluft FL wird hier von dem jeweiligen Energiemodul 1 bzw. dem jeweiligen Betankungs- und Versorgungssystem 100 in Richtung der Bereiche BR für die Betankung von Fahrzeugen 10 abgeblasen. Damit werden auch etwaige Tank-Gase in der Tankstelle 200 von dem jeweiligen Energiemodul 1 bzw. dem jeweiligen Betankungs- und Versorgungssystem 100 entfernt.

Fig.5 zeigt eine Ausführungsform des erfindungsgemäßen Verfahrens 300 zum sauberen Betanken von Fahrzeugen 10 unter Verwendung eines erfindungsgemäßen Energiemoduls 1 mit einer in ein Gehäuse 13 des Energiemoduls 1 integrierten Aufnahmevorrichtung 2 zumindest zur Halterung von Zapfpistolen 3 für den Betankungsvorgang der Fahrzeuge 10 und einem Luftmanagementsystem 6 zumindest zum Abblasen von Frischluft FL durch eine Belüftungsöffnung 61, die in einer Seite des Gehäuse zugewandt zum zu betankenden Fahrzeug 10 angeordnet ist, umfassend nachfolgende Schritte des Startens 310 des Betankungsvorgangs des Fahrzeugs 10 sowie des Luftmanagementsystem 6 zusammen mit dem Betankungsvorgang; des Abblasens 320 von Frischluft FL mittels des Luftmanagementsystems 6 durch die Belüftungsöffnung 61, so dass ein Luftstrom der abgeblasenen Frischluft **FL** etwaige Tank-Gase von dem Energiemodul 1 entfernt oder zumindest verdünnt; und des Stoppens 330 des Abblasens der Frischluft FL nach Beendigung des Betankungsvorgangs des Fahrzeugs 10. Das Verfahren kann dabei die weiteren Schritte des Absaugens 340 von Umgebungsluft UL durch das Luftmanagementsystem 6 mittels einer in Bodennähe, vorzugsweise unterhalb einer Kniehöhe eines Benutzers des Energiemoduls 1, angeordneten Absaugöffnung 62, wobei auch die Absaugöffnung 62 in der Seite 12, 13a des Gehäuses 13 angeordnet ist, die dem zu betankenden Fahrzeug 10 zugewandt ist, und/oder des Beimischens 350 von Duftmolekülen in die Frischluft FL, die durch die Belüftungsöffnung 61 abgeblasenen wird, durch ein Duftmodul 63 des Luftmanagementsystems 6 umfassen. Hierbei kann der Schritt des Startens 310 des Luftmanagementsystems 6 durch eine Steuereinheit 9 des Energiemoduls 1, die auch den Tankvorgang steuert, ausgeführt werden, vorzugsweise sobald eine Zapfpistole 3 aus der Aufnahmevorrichtung 2 entnommen wurde. Der Betankungsvorgang kann dabei den nachfolgenden Schritt des Ausschwenkens 360 eines Schwenkarms 7, in dem ein Tankschlauch 5 bereichsweise unterlagert zur Zapfpistole 3 geführt ist, umfassen, um sowohl Fahrzeuge 10 mit Fahrer-seitig als auch Beifahrer-seitig angeordnetem Tankstutzen 20 gleichermaßen betanken zu können, indem der Tankschlauch 5 oberhalb des Fahrzeugs 10 über das Fahrzeug 10 hinüber zu dem auf einer vom Energiemodul 1 abgewandten Seite des Fahrzeugs 1 angeordneten Tankstutzen geführt wird.

### Liste der Bezugszeichen

- 1: erfindungsgemäßes Energiemodul
- 11: obere Kante des Energiemoduls
- 11a: Befestigungsposition des Schwenkarms an der oberen Kante
- 12: dem zu betankenden Fahrzeug zugewandte V-förmige Seite des Energiemoduls
- 12a: erster V-Schenkel der V-förmigen
- 12b: zweiter V-Schenkel der V-förmigen
- 13: Gehäuse des Energiemoduls
- 13a: dem zu betankenden Fahrzeug zugewandte Seite des Gehäuses
- 2: Aufnahmevorrichtung
- 21: Aufnahmeeinheiten
- 3: Zapfpistole
- 4: Frontfläche des Energiemoduls
- 41: Einbuchtung für die Aufnahmevorrichtung
- 5: Tankschlauch
- 6: Luftmanagementsystem
- 61: Belüftungsöffnung
- 62: Absaugöffnung
- 63: Duftmodul
- 7: Schwenkarm
- 71: erstes Glied des Schwenkarms
- 71a: erstes Ende des ersten Glieds
- 71b: zweites Ende des ersten Glieds
- 72: zweites Glied des Schwenkarms
- 72a: erstes Ende des zweiten Glieds
- 72b: zweites Ende des zweiten Glieds
- 8: Anzeigevorrichtung
- 9: Steuereinheit des Energiemoduls

- 10: Fahrzeug
- 20: Tankstutzen des Fahrzeugs
- 100: erfindungsgemäßes Betankungs- und Versorgungssystem
- 110: Abgabeautomat für Lebensmittel
- 120: gemeinsames Gehäuse
- 130: Ausgabe für Lebensmittel

- 200: erfindungsgemäße Tankstelle

- 300: erfindungsgemäßes Verfahren zum sauberen Betanken von Fahrzeugen
- 310: Starten des Betankungsvorgangs des Fahrzeugs sowie des Luftmanagementsystem zusammen mit dem Betankungsvorgang
- 320: Abblasen von Frischluft mittels des Luftmanagementsystems durch die Belüftungsöffnung
- 330: Stoppen des Abblasens der Frischluft nach Beendigung des Betankungsvorgangs des Fahrzeugs
- 340: Absaugen von Umgebungsluft durch das Luftmanagementsystem mittels einer in Bodennähe angeordneten Absaugöffnung
- 350: Beimischen von Duftmolekülen in die Frischluft, die durch die Belüftungsöffnung abgeblasenen wird
- 360: Ausschwenken eines Schwenkarms, um sowohl Fahrzeuge mit Fahrerseitig als auch Beifahrer-seitig angeordnetem Tankstutzen gleichermaßen betanken zu können

- BR: Bereich für die Betankung von Fahrzeugen
- D: Strom der Duftmoleküle
- FL: Frischluft
- L: Länge des Tankschlauchs
- UL: Umgebungsluft

## Patentansprüche

1. Ein Energiemodul (1) zur sauberen Betankung von Fahrzeugen (10) umfassend eine in ein Gehäuse (13) des Energiemoduls (1) integrierte Aufnahmevorrichtung (2) zumindest zur Halterung von Zapfpistolen (3) für den Betankungsvorgang der Fahrzeuge (10) und ein Luftmanagementsystem (6) zumindest zum Abblasen von Frischluft (FL) durch eine Belüftungsöffnung (61), die in einer Seite des Gehäuse zugewandt zum zu betankenden Fahrzeug (10) angeordnet ist, wobei die Belüftungsöffnung (61) und die Menge der abgeblasenen Frischluft (FL) so gestaltet sind, dass ein Luftstrom der abgeblasenen Frischluft (FL) etwaige Tank-Gase von dem Energiemodul (1) entfernt oder zumindest verdünnt, vorzugsweise besitzt das Energiemodul (1) eine einem Benutzer des Energiemoduls (1) zugewandte Frontfläche (4), die in geeigneter Höhe eine zurückspringende Einbuchtung (41) besitzt, in der die Aufnahmevorrichtung (2) und darüber die Belüftungsöffnung (61) angeordnet sind.

2. Das Energiemodul (1) gemäß Anspruch 1,
**dadurch gekennzeichnet, dass**
die Belüftungsöffnung (61) in dem Gehäuse (13) oberhalb der Aufnahmevorrichtung (2) so angeordnet ist, dass die Frischluft (FL) von oben über die Aufnahmevorrichtung (2) hinweg nach unten in Richtung eines Bereichs (BR) zur Betankung des Fahrzeugs (10) abgeblasen wird.

3. Das Energiemodul (1) gemäß Anspruch 1 oder 2,
**dadurch gekennzeichnet, dass**
die Aufnahmevorrichtung (2) mehrere Aufnahmeeinheiten (21) zur Halterung von Zapfpistolen (3) umfasst und sich die Belüftungsöffnung (61) in horizontaler Richtung oberhalb der Aufnahmeeinheiten (21) über alle Aufnahmeeinheiten (21) hinweg erstreckt.

4. Das Energiemodul (1) gemäß einem der voranstehenden Ansprüche,
**dadurch gekennzeichnet, dass**
das Luftmanagementsystem (6) des Weiteren für eine Absaugung von Umgebungsluft (UL) durch eine in Bodennähe, vorzugsweise unterhalb einer Kniehöhe eines Benutzers des Energiemoduls (1), angeordnete Absaugöffnung (62) vorgesehen ist, wobei auch die Absaugöffnung (62) in der Seite (12, 13a) des Gehäuses (13) angeordnet ist, die dem zu betankenden Fahrzeug (10) zugewandt ist.

5. Das Energiemodul (1) gemäß Anspruch 4,
**dadurch gekennzeichnet, dass**
sich die Absaugöffnung (62) in horizontaler Richtung über die gesamte Breite der dem zu betankenden Fahrzeug (10) zugewandten Seite (12, 13a), in dem sich zumindest die Zapfpistolen (3) befinden, erstreckt.

6. Das Energiemodul (1) gemäß einem der voranstehenden Ansprüche,
**dadurch gekennzeichnet, dass**
das Luftmanagementsystem (6) des Weiteren ein Duftmodul (63) umfasst, das dazu vorgesehen ist, Duftmoleküle der Frischluft (FL), die durch die Belüftungsöffnung (61) abgeblasenen wird, beizumischen,

7. Das Energiemodul (1) gemäß Anspruch 6,
**dadurch gekennzeichnet, dass**
das Duftmodul (63) so angeordnet ist, dass es die Duftmoleküle in einer Richtung senkrecht zur Richtung des Luftstroms der Frischluft (FL) aussendet.

8. Das Energiemodul (1) gemäß einem der voranstehenden Ansprüche,
**dadurch gekennzeichnet, dass**
das Luftmanagementsystem (6) mit einer Steuereinheit (9) des Energiemoduls (1), die auch den Tankvorgang steuert, verbunden ist und durch die Steuereinheit (9) angesteuert wird, um seine Funktionen auszuführen, sobald ein Tankvorgang beginnt, vorzugsweise sobald eine Zapfpistole (3) aus der Aufnahmevorrichtung (2) entnommen wurde.

9. Das Energiemodul (1) gemäß einem der voranstehenden Ansprüche,
**dadurch gekennzeichnet, dass**
das Energiemodul (1) auf der dem zu betankenden Fahrzeug (10) zugewandten Seite (12) eine in Richtung des Fahrzeugs (10) geöffnete V-Form mit ersten und zweiten V-Schenkeln (12a, 12b) aufweist, vorzugsweise besitzt die V-Form einen rechten Winkel zwischen den V-Schenkeln (12a, 12b).

10. Das Energiemodul (1) gemäß Anspruch 9,
**dadurch gekennzeichnet, dass**
die Aufnahmevorrichtung (2) und zumindest die Belüftungsöffnung (61), besonders bevorzugt auch die Absaugöffnung (62), im ersten V-Schenkel (12a) angeordnet ist.

11. Das Energiemodul (1) gemäß Anspruch 9 oder 10,
**dadurch gekennzeichnet, dass**
das Duftmodul (63) im zweiten V-Schenkel (12b) und eine Anzeigevorrichtung (8) im zweiten V-Schenkel (12b) angeordnet sind, wobei die Anzeigevorrichtung (8) zur Bedienung des Energiemoduls (1) und/oder zur Anzeige von Betankungsparametern ausgestaltet ist.

12. Ein Betankungs- und Versorgungssystem (100) umfassend ein Energiemodule (1) zur sauberen Betankung von Fahrzeugen (10) nach einem der voranstehenden Ansprüche und einen Abgabeautomaten (110) für Lebensmittel, der zusammen mit dem Energiemodul (1) neben einem Bereich (BR) angeordnet ist, der für die Betankung der Fahrzeuge (10) vorgesehen ist, vorzugsweise bilden das Energiemodul (1) und der Abgabeautomat (110) eine bauliche Einheit, besonders bevorzugt besitzen das Energiemodul (1) und der Abgabeautomat (110) ein gemeinsames Gehäuse (120), noch mehr bevorzugt weist das Energiemodul (1) auf der dem zu betankenden Fahrzeug (10) zugewandten Seite (12) eine in Richtung des Fahrzeugs (10) geöffnete V-Form mit ersten und zweiten V-Schenkeln (12a, 12b) auf, wobei eine im zweiten V-Schenkel (12b) angeordnete Anzeigevorrichtung (8) auch zur Bedienung des Abgabeautomaten (110) vorgesehen ist.

13. Eine Tankstelle (200) mit ein oder mehreren Energiemodulen (1) zur sauberen Betankung von Fahrzeugen (10) nach einem der Ansprüche 1 bis 11 und/oder ein oder mehrere Betankungs- und Versorgungssystemen (100) nach Anspruch 12.

14. Ein Verfahren (300) zum sauberen Betanken von Fahrzeugen (10) unter Verwendung eines Energiemoduls (1) nach einem der Ansprüche 1 bis 11 mit einer in ein Gehäuse (13) des Energiemoduls (1) integrierten Aufnahmevorrichtung (2) zumindest zur Halterung von Zapfpistolen (3) für den Betankungsvorgang der Fahrzeuge (10) und einem Luftmanagementsystem (6) zumindest zum Abblasen von Frischluft (FL) durch eine Belüftungsöffnung (61), die in einer Seite des Gehäuse zugewandt zum zu betankenden Fahrzeug (10) angeordnet ist, umfassend nachfolgende Schritte:
- Starten (310) des Betankungsvorgangs des Fahrzeugs (10) sowie des Luftmanagementsystems (6) zusammen mit dem Betankungsvorgang, vorzugsweise wird dieser Schritte (310) durch eine Steuereinheit (9) des Energiemoduls (1), die auch den Tankvorgang steuert, ausgeführt, besonders bevorzugt sobald eine Zapfpistole (3) aus der Aufnahmevorrichtung (2) entnommen wird;
- Abblasen (320) von Frischluft (FL) mittels des Luftmanagementsystems (6) durch die Belüftungsöffnung (61), so dass ein Luftstrom der abgeblasenen Frischluft (FL) etwaige Tank-Gase von dem Energiemodul (1) entfernt oder zumindest verdünnt; und
- Stoppen (330) des Abblasens der Frischluft (FL) nach Beendigung des Betankungsvorgangs des Fahrzeugs (10).

15. Das Verfahren (300) gemäß Anspruch 14, umfassend die weiteren Schritte:
- Absaugen (340) von Umgebungsluft (UL) durch das Luftmanagementsystem (6) mittels einer in Bodennähe, vorzugsweise unterhalb einer Kniehöhe eines Benutzers des Energiemoduls (1), angeordneten Absaugöffnung (62), wobei auch die Absaugöffnung (62) in der Seite (12, 13a) des Gehäuses (13) angeordnet ist, die dem zu betankenden Fahrzeug (10) zugewandt ist,
und/oder
- Beimischen (350) von Duftmolekülen in die Frischluft (FL), die durch die Belüftungsöffnung (61) abgeblasenen wird, durch ein Duftmodul (63) des Luftmanagementsystems (6).
